# EUROPÄISCHE PATENTSCHRIFT

(11) **EP 2 314 393 B1**
(45) Veröffentlichungstag und Bekanntmachung des Hinweises auf die Patenterteilung: **23.12.2015**
(21) Anmeldenummer: 10187425.3
(22) Anmeldetag: 13.10.2010
(51) Int. Cl.: B21D 5/02, B21D 37/14, B30B 15/02

(54) **Presse mit Werkzeug-Wechseleinrichtung**
Press with tool changing device
Presse dotée d'un dispositif de changement d'outil

(30) Priorität: 14.10.2009 AT 16142009
(43) Veröffentlichungstag der Anmeldung: 27.04.2011
(73) Patentinhaber: TRUMPF Maschinen Austria GmbH & Co. KG., 4061 Pasching (AT)
(72) Erfinder: Danninger, Egon, 4060 Leonding (AT); Hauser, Markus, 4020 Linz (AT); Kerschbaumer, Michael, 4052 Ansfelden (AT)
(74) Vertreter: Burger, Hannes

(56) Entgegenhaltungen:
- EP-A1- 0 838 278
- DE-A1- 3 731 871
- JP-A- 2 220 715
- JP-A- 2003 211 223
- US-A- 5 168 745
- US-A- 5 366 431

## Beschreibung

Die Erfindung betrifft eine Presse wie sie im Oberbegriff des Anspruches 1 beschrieben ist.

Pressen kommen in modernen Fertigungsprozessen häufig vor. Beispielsweise werden Pressen zum Fügen (z.B. Einpressen von Buchsen), Trennen (z.B. Schneiden von Blechbändern), Urformen (z.B. Pressen von Pulvern zu Körpern) und Umformen (z.B. Biegen oder Tiefziehen von Blechen) verwendet. Schon diese wenigen Beispiele zeigen wie vielfältig Pressen in der Technik angewandt werden.

Ein immer höherer Spezialisierungsgrad von Werkzeugen, die auf eine oder einige wenige Aufgaben ausgerichtet sind, bedingt, dass diese auch immer häufiger gewechselt werden müssen. Diese Rüstzeiten verlangsamen den Produktionsprozess, weswegen es schon länger ein Bestreben ist, diese Ruhezeiten kurz zu halten. Aus diesem Grund sind auch für Pressen Hilfseinrichtungen für den Werkzeugwechsel oder vollautomatische Werkzeugwechseleinrichtungen bekannt.

Beispielsweise zeigt die DE 37 31 871 A1 ein Umlaufregal, welches insbesondere zum Speichern von Ober- und Unterwerkzeugen für eine Abkantmaschine dient. Dieses weist eine im Bereich der Seitenwand angeordnete Be- und Entladeöffnung auf, die eine Überführung der Werkzeuge vom Umlaufregal zur Abkantmaschine und umgekehrt mittels Übertragungsbrücken ermöglicht.

Die JP 2220715 A zeigt darüber hinaus ein Magazin zum Ablegen von Stempel und Matrize einer Abkantpresse, das seitlich derselben angeordnet werden kann. Dabei werden Stempel und Matrize mit Hilfe eines Antriebs in die und aus der Presse verschoben, sodass ein anstrengender manueller Wechsel unterbleiben kann.

Nachteilig an den bekannten Methoden für den Werkzeugwechsel ist, dass erst ein Werkzeug aus der Maschine entnommen werden muss bevor ein anderes eingeführt werden kann. Dies widerspricht der Forderung nach möglichst kurzen Rüstzeiten.

Weiters ist aus JP 2003 211223 A bekannt, an einer Abkantpresse die Biegewerkzeuge über eine ringförmig verlaufende Werkzeug-Transportschiene den Werkzeughaltern an deren seitlichen Enden zuzuführen bzw. von diesen zu entnehmen. Die Werkzeug-Transportschiene schließt dabei unmittelbar am Werkzeughalter an und dieser bildet selbst einen Teil der Werkzeug-Transportschiene. Diese Bauart erfordert spezielle Ausführungsformen von Werkzeughaltern.

Aufgabe der Erfindung ist es daher, eine verbesserte Presse, insbesondere eine, bei der ein Werkzeugwechsel schneller erfolgen kann.

Die Aufgabe der Erfindung wird mit einer Presse nach dem Patentanspruch 1 gelöst.

Erfindungsgemäß wird erreicht, dass das Entnehmen eines Werkzeugs und ein Zuführen eines anderen Werkzeugs zur selben Zeit erfolgen kann, denn das nicht mehr benötigte Werkzeug wird auf einer Seite aus dem Werkzeughalter in die Werkzeug-Transportschiene geschoben und ein neues Werkzeug wird auf der anderen Seite des Werkzeughalters von der Werkzeug-Transportschiene in den Werkzeughalter geschoben. Auf diese Weise können Rüstzeiten deutlich reduziert werden. Bei den heute üblichen Taktzeiten trägt die Erfindung maßgeblich zur Verbesserung des Standes der Technik bei. Der Erfindung liegt somit auch die Einsicht zu Grunde, dass ein gleichzeitiges Entnehmen und Zuführen eines Werkzeugs die Produktivität einer Presse deutlich erhöhen kann.

Von Vorteil ist dabei eine Ausbildung nach Anspruch 2, weil damit beide Pressenbalken für ein rasches und gleichzeitiges Umrüsten der Werkzeugbestückung ausgestattet sind.

Möglich sind aber auch die vorteilhaften Ausbildungen nach den Ansprüchen 3 und 4, wodurch Werkzeugsätze zum Einsatz gelangen die keine Sonderformen für Biegestempel und Biegematrize erfordern und damit vorhandene Werkzeuge zur Verwendung gelangen.

Gemäß der Vorteilhaften Ausbildung wie im Anspruch 5 beschrieben werden kleine Kurvenradien für die Werkzeug- Transportschienen und damit ein geringer Platzbedarf für die Presse mit der Werkzeug- Wechseleinrichtung erreicht.

Vorteilhaft sind aber auch Ausbildungen nach den Ansprüchen 6 bis 8, weil damit ein automatisierter Wechsel der Werkzeuge vornehmbar ist.

Vorteilhaft sind aber auch Ausbildungen nach den Ansprüchen 9 bis 14, wonach in der ersten und/oder zweiten Werkzeug-Transportschiene eine Weiche angeordnet ist, welche mit einer Werkzeug-Zuführschiene verbunden ist, die insbesondere an einem Ende offen ist. Diese Werkzeug-Zuführschiene dient dazu, Werkzeuge aus der ringförmigen Werkzeug-Transportschiene zu entnehmen oder dieser zuzuführen. Dies ist zum Beispiel dann erforderlich, wenn die Werkzeug-Transportschiene nicht lange genug ist, um alle Werkzeuge, die für die Nutzung der Presse 1 nötig sind, aufzunehmen. Zu diesem Zweck kann die Werkzeug-Zuführschiene auch mit einem größeren Werkzeug-Lager verbunden sein. Sie ist dann nicht mehr zwangsläufig an einem Ende offen.

Vorteilhaft ist es weiterhin, wenn in der ersten und/oder zweiten Werkzeug-Transportschiene zwei Weichen angeordnet sind, welche mit einer Werkzeug-Nebenschiene verbunden sind. Diese Variante der Erfindung kann vorgesehen werden, um die Kapazität der ringförmigen Werkzeug-Transportschiene zu erhöhen beziehungsweise auch, um ein Umsortieren der in der Werkzeug-Transportschiene befindlichen Werkzeuge zu ermöglichen.

In einer weiteren vorteilhaften Variante der Erfindung ist in der ersten und/oder zweiten Werkzeug-Transportschiene ein schwenkbares Schienenstück angeordnet ist, welches die erste und/oder zweite Werkzeug-Transportschiene mit einem Werkzeuglager verbindet. Auf diese Weise kann die Kapazität der Presse für die Aufnahme von Werkzeugen noch weiter erhöht werden.

In einer anderen vorteilhaften Variante der Erfindung ist in der ersten und/oder zweiten Werkzeug-Transportschiene ein verschiebbares Schienenstück angeordnet ist, welches die erste und/oder zweite Werkzeug-Transportschiene mit einem Werkzeuglager verbindet. Auch diese Variante dient zur Erhöhung der Kapazität der Presse, Werkzeuge aufzunehmen. Vorteilhaft ist hier, dass das verschiebbare Schienenstück gerade sein kann und somit ein leichtgängiges Verschieben der Werkzeuge gewährleistet ist.

Vorteilhaft ist aber auch eine Ausbildung nach Anspruch 15 durch die ein automatisiertes fixieren der Werkzeugsätze in der Werkzeugaufnahme erreicht wird.

Durch die im Anspruch 16 beschriebene vorteilhafte Ausbildung wird eine Reduzierung von zusätzlichen Bauteilen und damit verbunden ein Fertigungs- und Montageaufwand verringert und Anlagekosten eingespart.

Die in den Ansprüchen 17 und 18 beschriebenen vorteilhaften Ausbildungen ermöglichen einfache Komponenten und Bauteilvarianten.

Durch die in den Ansprüchen 19 und 20 beschriebenen vorteilhaften Ausbildungen ist die Betriebssicherheit der Presse auch bei Wegfall einer Druckversorgung gewährleistet.

Die Ausbildung wie sie im Anspruch 21 beschrieben ist ergibt einen einfachen Aufbau für die Ausstattung des Pressenbalkens mit den erforderlichen Spannvorrichtungen.

Von Vorteil ist auch eine Ausbildung nach Anspruch 22, wodurch anwenderspezifische Ausbildungen der Presse erreicht werden. Dies ist insofern von Vorteil, als die Werkzeug-Transportschienen auf diese Weise sehr Platz sparend angeordnet werden können.

Eine vorteilhafte Ausbildung ist aber auch im Anspruch 23 beschrieben, wonach die erste/zweite Werkzeug-Transportschiene entsprechend den unterschiedlichen Anforderungen bei stehender oder hängender Werkzeuglage optimiert ausbildbar sind.

Möglich ist aber auch eine Ausbildung wie sie im Anspruch 24 beschrieben ist, weil dadurch zusätzliche Stützmittel für die Teilbereiche 16 der Werkzeug- Transportschienen 13, 14 eingespart werden und der Montage- und Justieraufwand verringert wird.

Schließlich ist aber auch eine Ausbildung nach Anspruch 25 vorteilhaft, weil dadurch eine einfache Konzeption der Werkzeug- Transportschiene erreicht wird.

Zum besseren Verständnis der Erfindung wird diese anhand der nachfolgenden Figuren näher erläutert.

Es zeigen jeweils in stark schematisch vereinfachter Darstellung:
- Fig. 1: eine erfindungsgemäße Ausführungsform einer Presse in Schrägansicht;
- Fig. 2: eine Detailansicht zur Bestückung der Pressenbalken mit den die Biegewerkzeuge tragenden Werkzeugadapter, geschnitten;
- Fig. 3: eine Darstellung einer möglichen Ausbildung der Werkzeug- Transportschienen in vereinfachter Darstellung;
- Fig. 4: eine weitere mögliche Ausbildung der Werkzeug- Transportschienen in vereinfachter Darstellung;
- Fig. 5: eine andere Ausführung der Werkzeug- Transportschiene für die erfindungsgemä- ße Presse, geschnitten.

Einführend wird festgehalten, dass in den unterschiedlich beschriebenen Ausführungsformen gleiche Teile mit gleichen Bezugszeichen bzw. gleichen Bauteilbezeichnungen versehen werden, wobei die in der gesamten Beschreibung enthaltenen Offenbarungen sinngemäß auf gleiche Teile mit gleichen Bezugszeichen bzw. gleichen Bauteilbezeichnungen übertragen werden können. Auch sind die in der Beschreibung gewählten Lageangaben, wie z.B. oben, unten, seitlich usw. auf die unmittelbar beschriebene sowie dargestellte Figur bezogen und sind bei einer Lageänderung sinngemäß auf die neue Lage zu übertragen.

Fig. 1 zeigt eine erfindungsgemäße Ausführungsform einer schematisch dargestellten Presse 1 in Schrägansicht mit Seitenständer 2, 3, einem feststehenden Pressenbalken 4 und einem relativ dazu mit Antriebsmitteln 5, 6 verstellbaren Pressenbalken 7. Die Pressenbalken 4, 7 weisen im gezeigten Ausführungsbeispiel einem ersten (unteren) und einem zweiten (oberen) schienenartigen Werkzeughalter 8 und 9 auf. Die Verstellung des (oberen) Pressenbalkens 7 aus einer (oberen) Ruhestellung in eine (untere) Endstellung und wieder in die Ruhestellung, gemäß Doppelpfeil 10 erfolgt nach dem gezeigten Ausführungsbeispiel mittels einer hydraulischen Antriebsvorrichtung 11, z.B. Hydraulikzylinder als Antriebsmittel 5,6.

Möglich ist aber auch die Antriebsvorrichtung 11 als Elektroantrieb mit elektromotorischem Spindelantrieb auszubilden, wie weiters auch anstelle zweier Antriebsmitteln 5, 6 nur ein, mittig an einem Maschinengestell angeordnetes Antriebsmittel, insbesondere bei kleineren Pressen, möglich ist.

Diese Anordnung ist für die Erfindung aber nicht zwingend erforderlich, vielmehr ist auch vorstellbar, dass der untere Pressbalken 4 oder auch beide Pressbalken 4 und 7 verstellbar sind.

Der Fig. 1 ist weiter eine Werkzeug- Wechseleinrichtung 12 bestehend aus jeweils den Werkzeughaltern 8, 9 zugeordnete Werkzeug-Transportschienen 13, 14 die in Form von Ringbahnen 15 in einem ersten Teilbereich 16 entlang den Pressenbalken 4, 7 verlaufen und jeweils ein zweiter Teilbereich 17, die Ringbahn 15 bildend, um die Seitenständer 2, 3 herumgeführt sind und längs einer Rückseite der Presse 1 verlaufen, wobei jeweils Enden des zweiten Teilbereichs 17 an entgegen gesetzten Enden 18, 19 des ersten Teilbereichs 16 anschließen.

Die Ringbahn 15 der Werkzeug- Transportschiene 14 des verstellbaren Pressenbalkens 7 weist dabei zwischen dem ersten Teilbereich 16 und dem zweiten Teilbereich 17, d.h. an den Enden 18, 19 einen minimalen Spalt auf, wodurch der erste Teilbereiche 16 mit dem Pressenbalken mitbewegt werden kann und mit diesem bewegungsfest verbunden ist. Am feststehenden Pressenbalken 4 ist der erste Teilbereich 16 der Werkzeug- Transportschiene 13 direkt an der Rückseite 20 befestigt.

Die zweiten Teilbereiche 17 der Werkzeug-Transportschienen 13, 14 sind an den Seitenständern 2, 3 bzw. am Maschinengestell befestigt. Im Wesentlichen verlaufen die Werkzeug-Transportschienen 13, 14 zu in zu einer Aufstandsfläche der Presse 1 in zwei parallelen Ebenen.

In einer Ruhestellung des verstellbaren Pressenbalkens 7, nach dem gezeigten Ausführungsbeispiel des oberen Pressenbalkens 7, z.B. einer oberen Endlage, verläuft dabei die diesem zugeordnete Werkzeug-Transportschiene 14, für den Werkzeugtransfer zwischen den Teilbereichen 16, 17 als in der Ebene ausgerichtete Ringbahn 15.

Der Fig. 1 ist im Detail die Anordnung der die Ringbahnen 15 ausbildenden Werkzeug-Transportschienen 13, 14 und der Anordnung der ersten Teilbereiche 16, 17, jeweils an der Rückseite 20 der Pressenbalken 4, 7 sowie Biegewerkzeuge 21, 22 zu entnehmen.

Die Biegewerkzeuge 21, 22 bilden Werkzeugsätze 23 mit jeweils einen schienenförmigen Werkzeugadapter 24 aus, der für den Transport in den Ringbahnen 15 ausgelegt ist - wie noch später im Detail beschrieben. Die Werkzeugadapter 24 sind bestückt mit zumindest einem Biegstempel 25 bzw. einer Biegematrize 26. Üblich ist jedoch in Abhängigkeit von einem vorzunehmenden Umformvorgang, dass jeweils mehrere der Biegstempel 25 bzw. der Biegematrizen 26 aneinander gereiht und im Werkzeugadapter 24 befestigt jeweils einen Werkzeugsatz 23 ausbilden und deren Anwendung jeweils sowohl im feststehenden wie auch im verstellbaren Pressenbalken 4, 7, in Abhängigkeit vom Umformprozess an einem Werkteil 27 erfolgen kann.

Im gezeigten Ausführungsbeispiel sind die Werkzeugsätze 23 in den Werkzeughaltern 8, 9 über Spannvorrichtungen 28, z.B. hydraulische Spannmittel, Spannkeile, Spannbolzen etc., auf die noch später im Detail eingegangen wird, gespannt. Die Aufnahme und Befestigung der Werkzeugsätze 23 kann aber selbstverständlich bei entsprechender Ausbildung mit Aufnahmenuten o.ä. auch direkt in den Pressenbalken 4, 7 erfolgen. Die Befestigung der Biegestempel 25 und der Biegematrizen 26 im Werkzeugadapter 24 erfolgt beispielsweise durch mechanische Klemmung wir ebenfalls noch später im Detail beschrieben.

Aus der Fig. 2 ist nun im Detail die Ausbildung der Werkzeugsätze 23 mit den Werkzeugadapter 24 am Beispiel der unteren Werkzeug- Transportschiene 13 und der oberen Transportschiene 14 gezeigt.

Die Werkzeugsätze 23 sind über die Werkzeugadapter 24 und wegen der geforderten Kurvengängigkeit über auskragend angeordnete und schwenkbare Rollapparate 29 in den Werkzeug-Transportschienen 13, 14 verstellbar gelagert, wobei die Werkzeugsätze 23 des unteren, feststehenden Pressenbalkens 4 in einer stehenden Anordnung und des oberen, verstellbaren Pressenbalkens 7 in einer hängenden Anordnung geführt sind.

Zum Biegen werden nun die Werkzeugsätze 23, Biegestempel 21 und Biegematrize 22, in den ersten und zweiten Werkzeughalter 8, 9 gefahren oder geschoben und dort in entsprechender Position mittels der Spannvorrichtungen 28 fixiert. Der Transfer der Werkzeugsätze 23 kann einerseits mittels zu den Werkzeug- Transportschienen 13, 14 parallel verlaufenden Umlaufförderern 30, z.B. Förderketten, Förderriemen, etc. erfolgen, die mit Kupplungsvorrichtungen 31 versehen sind um einen automatisierten Umrüstvorgang zu ermöglichen. Im Bereich der Pressenbalken 7, 8 ist aber auch ein Verschieben der Werkzeugsätze 23 mit einem nicht weiter dargestellten Bedienroboter möglich, wie ein solcher ohnehin für einen rationellen Einsatz einer Biegepresse vielfach zur Anwendung gelangt.

Im Anschluss an die Positionierung der Werkzeugsätze 23 kann der Pressvorgang, hier ein Biegevorgang, erfolgen. Unterschiedliche Blechstärken und auch Biegeformen erfordern unterschiedliche Biegestempel 25 und Biegematrizen 26, die in den Werkzeug-Transportschienen 13, 14 "geparkt" sind und bei Bedarf in die Werkzeughalter 8, 9 bewegt werden.

Dabei können auf eine Länge 31 der Pressenbalken 4, 7 mehrere gleichartige oder unterschiedlich zusammengestellte Werkzeugsätze 23 entsprechend den Anforderungen an die Biegeprozesse vorgesehen sein.

Vorteilhaft, aber nicht Bedingung ist, wenn die Werkzeugadapter 24 eine einheitlich Länge 32 von beispielsweise 500 mm aufweisen, bei größeren Längen sind dann entsprechend die Kurvenradien beziehungsweise die an die Werkzeughalter 8, 9 anschließenden Geraden der Werkzeug-Transportschienen 13, 14 anzupassen.

In diesem Beispiel sind eine erste und eine zweite Werkzeug-Transportschiene 13 und 14 vorgesehen. Dies ist zwar sehr vorteilhaft, da so Biegestempel 25 und Biegematrize 26 rasch gewechselt werden können, aber keinesfalls zwingend. Denkbar ist auch, dass entweder nur eine erste Werkzeug-Transportschiene 13 oder nur eine zweite Werkzeug-Transportschiene 14 vorgesehen ist.

Fig. 3 zeigt nun eine Presse 1 von oben mit den in dieser Darstellung über einander verlaufenden ersten und zweiten Werkzeug-Transportschienen 13 und 14, der besseren Übersicht halber nur als Mittellinie dargestellt. Wie leicht ersehen werden kann, ist in zumindest einer der Werkzeug-Transportschienen 13, 14 eine über Weichen 33 verbundene Werkzeug-Zuführbahn 34 vorgesehen, die an einem Ende offen ist. Diese Werkzeug-Zuführbahn 34 dient dazu, Werkzeugsätze 23 aus den ringförmigen Werkzeug-Transportschienen 13, 14 zu entnehmen oder diesen zuzuführen. Dies ist zum Beispiel dann erforderlich, wenn die Werkzeug-Transportschienen 13, 14 nicht lange genug sind um alle Werkzeugsätze 23, die für den jeweiligen Nutzer der Presse 1 nötig sind, aufzunehmen. Zu diesem Zweck kann die Werkzeug-Zuführbahn 34 auch mit einem größeren Werkzeug-Lager verbunden sein.

Um die Kapazität der ringförmigen Werkzeug-Transportschienen 13, 14 zu erhöhen beziehungsweise auch um ein Umsortieren der in den Werkzeug-Transportschienen 13, 14 befindlichen Werkzeugsätze 23 zu ermöglichen, kann auch eine Werkzeug-Nebenbahn 35 vorgesehen sein, welche über die Weichen 33 mit den Werkzeug-Transportschienen 13, 14 verbunden ist. Selbstverständlich sind auch mehrere Werkzeug-Nebenbahnen 34 denkbar, um die Kapazität noch weiter zu erhöhen. Der dazu benötigte Platzbedarf ist relativ gering. Zur Erhöhung der Kapazität können auch mehrere Werkzeug-Zuführbahnen 34 vorgesehen werden, die kammartig an die Werkzeug-Transportschienen 13, 14 anschließen und dazu vorteilhaft in den Bereich der Presse 1 verlegt werden, um den Platzbedarf gering zu halten. Selbstverständlich sind nicht nur Weichen 33 in der horizontalen Ebene wirkend möglich sondern auch in der vertikalen. Die Anordnung der Elemente kann auch variieren ohne dabei den Grundgedanken der Erfindung zu verlassen.

Fig.4 zeigt schließlich eine Presse 1 in Draufsicht, ähnlich der in Fig. 3 dargestellten Presse 1. Bei dieser Variante der Erfindung ist jedoch anstelle einer Weiche, ein erstes Werkzeuglager 36 und ein zweites Werkzeuglager 37 vorgesehen, welches jeweils aus mehreren parallelen Schienenstücken besteht. In diesem Fall sind die Schienenstücke horizontal nebeneinander angeordnet, selbstverständlich ist aber auch eine vertikale Anordnung, eine horizontale und vertikale Anordnung, sowie eine Kreisanordnung (Revolvermagazin) möglich.

Die einzelnen Schienenstücke des ersten Werkzeuglagers 36 können mit einem schwenkbaren Schienenstück 38 angekoppelt werden. Die einzelnen Schienenstücke des zweiten Werkzeuglagers 37 können dagegen mit einem verschiebbaren Schienenstück 39 angefahren werden.

Hier werden die vom oder zum zweiten Werkzeuglager 37 zu transportierenden Werkzeugsätze 23 auf dem verschiebbaren Schienenstück 39 abgesetzt und dann zur oder von der Werkzeug-Transportschiene 13, 14 transportiert.

Das erste Werkzeuglager 36 mit dem schwenkbaren Schienenstück 38 ist in dieser Hinsicht vorteilhafter, weil der Zwischenschritt des Absetzens hier entfallen kann.

Zusätzlich ist in der Fig. 4 ein Handhabungsroboter 40 dargestellt, welcher sich auf einer Führungsbahn 41 bewegt und für eine Teilezu- und -abfuhr und/oder für den Werkzeugwechsel vorgesehen ist. Wenn der Handhabungsroboter 40 für den Werkzeugwechsel vorgesehen ist, dann werden diese (also in diesem Fall Biegestempel und Biegematrize, bzw. Werkzeugsätze) bis zu einer Werkzeugwechselposition bewegt und der eigentliche Werkzeugwechselvorgang wird durch den Handhabungsroboter 40 durchgeführt. Selbstverständlich ist dieser Handhabungsroboter 40 nur optional. In diesem Fall wird der Werkzeugwechsel, wenn er nicht ohnehin von einen bereits zuvor beschriebenen Werkzeugförderer der Presse 1 selbst durchgeführt wird, vom Bediener der Presse 1 ausgeführt.

Schließlich kann auch nur das erste Werkzeuglager 36 oder nur das zweite Werkzeuglager 37 vorhanden sein. Diese können selbstverständlich auch an anderer Position angeordnet sein.

In der Fig. 5 ist eine weitere Ausführung der Werkzeug- Wechseleinrichtung 12 am Beispiel des verstellbaren Pressenbalkens 7 der Presse 1 gezeigt. An einem stirnseitigen Ende 42 des Pressenbalkens 7 ist der Werkzeughalter 9 befestigt, der eine ebene Stützfläche 43 für den Werkzeugadapter 24 des Werkzeugsatzes 23 ausbildet.

Der Werkzeughalter 9 überragt die Rückseite 20 des Pressenbalkens 7 und bildet in einem abgewinkelten Endbereich 44 den ersten Teilbereich 16 der Werkzeug-Transportschiene 14 aus. Selbstverständlich kann in einem den Pressenbalken 7 überragenden leistenförmigen Vorsprung, auch eine vom Werkzeughalter 9 unabhängige Transportschiene montiert sein.

In der Werkzeug-Transportschiene 14 ist der Werkzeugadapter 24 über zumindest zwei in Verfahrrichtung des Werkzeugadapters 24 beabstandete Rollapparate 29 verstellbar gelagert. Diese sind beispielsweise in auskragenden Tragarmen 45 um eine Drehachse 46 schwenkbar. Damit ist eine Kurvengängigkeit auch bei engen Radien der Werkzeug-Transportschiene 14 gegeben.

Die gezeigte Ausbildung der Werkzeug-Transportschiene 14 sowie des Rollapparates 29 stellt eine mögliche Ausführungsform dar und sei erwähnt, dass selbstverständlich davon abweichende Schienenprofile und Ausgestaltungen der Rollapparate möglich sind.

Der Werkzeugadapter 24 ist mit einer in Richtung seiner Länge, beispielsweise 500mm dem Pressenbalken 7 zugewandten Nut 47 versehen. An einer Seitenfläche 48 der Nut 47 sind auf die Länge des Werkzeugadapters 24 zumindest zwei keilförmige Spannklötze 49, als Teile der Spannvorrichtung 28, für eine bewegungsfeste Verbindung des Werkzeugadapters 24 mit dem Werkzeughalter 9 und damit dem Pressenbalken 7 vorgesehen.

Mit dem jeweiligen Spannklotz 49 des Werkzeugadapters 24 zusammenwirkend ist in die Nut 47 einragend ein, in Verstellrichtung des Pressenbalkens 7 - gemäß Doppelpfeil 10 - verstellbarer Spannkeil 50 angeordnet, der mittels einer am bzw. integriert im Pressenbalken 7 vorgesehenen Stelleinrichtung 51 verstellt wird.

Die Stelleinrichtung 51 umfasst im gezeigten Ausführungsbeispiel einen am Pressenbalken 7 angeordneten Pneumatikzylinder 52, und einen damit betätigbaren, den Spannkeil 50 aufweisenden Stellbolzen 53 der in Verstellrichtung des Pressenbalkens 7 - gemäß Doppelpfeil 10 - in diesem verstellbar gelagert ist.

Der Stellbolzen 53 und damit der Spannkeil 50 ist zwischen einer Spannstellung, bei der gegenüberliegende Keilflächen des Spannklotzes 49 und des Spannkeiles 50 zusammenwirken, und einer Lösestellung verstellbar. Die Spannstellung wird durch eine Federanordnung 54, zum Beispiel Spiraldruckfeder, Tellerfederpaket etc., erreicht, wohingegen die Lösestellung entgegen der Wirkung der Federanordnung 54 durch Beaufschlagung des Pneumatikzylinders 52 mit einem Druckmedium erreicht wird. Um die Verstellung des Spannkeils 50 in die Lösestellung zu erreichen ist eine Tiefe 55 der Nut 47 größer als eine Höhe 56 des Spannkeils 50.

Durch die Auslegung der Stelleinrichtung 51, bei der die Spannstellung der Spannvorrichtung 28 zur Festlegung des Werkzeugadapters 24 am Werkzeughalter 9 durch die Wirkung der Federanordnung 54 wird erreicht, dass auch bei Ausfall einer Druckversorgung die Spannkraft zum sicheren Halten des Werkzeugadapters 24 an der Adapteraufnahme 43 und damit dem Pressenbalken 7 gewährleistet ist.

Im gezeigten Ausführungsbeispiel ist durch die Anordnung des Pneumatikzylinders 52 an der Rückseite 20 des Pressenbalkens 7 die Wirkrichtung einer Kolbenstange 57 im rechten Winkel zur Verstellrichtung des Stellbolzens 53 - gemäß Doppelpfeil 58. Zur Hubübertragung von der Kolbenstange 57 auf den Stellbolzen 53 ist im Pressenbalken 7 ein Winkeltrieb 59 vorgesehen der zum Beispiel durch gegengleiche Keilkulissen von Stellkeilen 60, 61 gebildet ist. Damit ist es möglich, den Pneumatikzylinder 52 mit einer Stirnfläche des Gehäuses direkt an der Rückseite 20 des verstellbaren Pressenbalkens 7 zu befestigen.

Es sei noch erwähnt, dass der gezeigte Winkeltrieb 59 mit dem Stellkeil 60 auf der Kolbenstange 57 und dem Stellkeil 61 auf dem Stellbolzen 53 nur eine beispielhaft gezeigte, mögliche Ausführung darstellt und auch andere, technische Möglichkeiten für eine Richtungsumlenkung einer linearen Bewegung um 90° zwischen zusammenwirkenden Stellmitteln denkbar sind, zum Beispiel mittels Rollen, Hebel etc.

Der Fig. 5 ist weiters zu entnehmen, dass der Werkzeugadapter 24 in einer Seitenfläche 62 zum Beispiel eine Sackbohrung 63 für das Ankuppeln eines nicht weiter dargestellten Greifmittels eines Handhabungsroboters aufweist. Damit ist es beispielsweise möglich, den Werkzeugsatz 23 zur Bestückung des Pressenbalkens 7 mit dem Handhabungsroboter zu manipulieren und in die vorgesehen Position zu bringen.

Wie weiter der Fig. 5 zu entnehmen ist das Biegewerkzeug 21, im gezeigten Ausführungsbeispiel der Biegestempel 25 im Werkzeugadapter 24 mittels eines mechanischen Spannmittels 65, z.B. Spannschraube in einer Aufnahmenut 66 eingespannt, die an die Ausbildung Spannköpfe 67 der Biegestempel 21 angepasst ist. Diese Ausbildung trifft auch auf den die Biegematrize aufnehmenden Werkzeugadapter zu. Damit ist der Einsatz der Werkzeug- Wechseleinrichtung 2 mit den üblichen Standardausbildungen der Biegewerkzeuge ohne Sonderausbildungen möglich.

Es sei noch darauf verwiesen, dass selbstverständlich weitere Ausbildungen für den Werkzeugadapter 24, gegen über der in den Figuren dargestellten Formen, in Abhängigkeit der für einen jeweiligen Anwendungsfall zum Einsatz gelangender Biegewerkzeuge, möglich sind. Diese betreffen insbesondere eine Höhe und/oder Länge der Werkzeugadapter 24. Wie es beispielsweise auch möglich ist, den Werkzeugadapter 24 an Seitenflächen mit v- förmigen Spannnuten oder sonstigen Positioniermitteln zu versehen, wie z.B. an den Biegewerkzeugen standardmäßig vorgesehen, wodurch es auch möglich ist, den mit Biegewerkzeugen bestückten Werkzeugadapter 24 in Standard- Werkzeugaufnahmen, die vielfach hydraulische und damit automatisiert betätigbare Spannmitteln aufweisen, einzuführen und zu fixieren. Damit wird eine nachträgliche Adaptierung an bestehenden Pressen mit der erfindungsgemäßen Werkzeug- Wechseleinrichtung 12 möglich.

Wie auch noch der Fig. 1 zu entnehmen ist es zweckmäßig, wenn der erste Teilbereich 16 und der zweite Teilbereich 17 der Werkzeug- Transportschienen 13, 14 jeweils in einer zu einer Aufstandsfläche 64 der Presse 1 parallelen Ebenen verlaufen.

Der Ordnung halber sei abschließend darauf hingewiesen, dass zum besseren Verständnis des Aufbaus der erfindungsgemäßen Anordnung diese bzw. deren Bestandteile teilweise unmaßstäblich und/oder vergrößert und/oder verkleinert dargestellt wurden. Insbesondere kann neben der Presse 1 ein längeres, gerades Schienenstück der Werkzeug-Transportschienen 13, 14 vorgesehen sein, um ein Einschieben von längeren Werkzeugsätzen 23 zu erleichtern oder zu ermöglichen.

Abschließend wird angemerkt, dass sich - obwohl in den Figuren stets eine Biegepresse dargestellt ist - die Erfindung keineswegs ausschließlich auf eine Biegepresse oder eine Biegepresse des dargestellten Typs bezieht. Vielmehr bezieht sich die Erfindung auch auf andere Pressen, zum Beispiel Stanzpressen, Tiefziehpressen, Schmiedepressen, Prägepressen, usw., kurzum auf alle Pressen, bei denen Werkzeuge mehr oder minder häufig gewechselt werden. Weiterhin bezieht sich die Erfindung natürlich nicht nur auf Pressen mit dem dargestellten C-förmigen Rahmen, sondern auch auf Pressen mit zum Beispiel O-förmigen Rahmen. Weiterhin ist die Erfindung unabhängig von der Art des Antriebs der Presse und bezieht sich daher gleichermaßen auf Exzenterpressen, Kniehebelpressen, Kurbelpressen, Spindelpressen, hydraulischen Pressen, usw.

Die den eigenständigen erfinderischen Lösungen zugrundeliegende Aufgabe kann der Beschreibung entnommen werden.
- 1: **Bezugszeichenaufstellung** Presse 41 Führungsbahn
- 2: Seitenständer 42 Ende
- 3: Seitenständer 43 Stützfläche
- 4: Pressenbalken 44 Endbereich
- 5: Antriebsmittel 45 Tragarm
- 6: Antriebsmittel 46 Drehachse
- 7: Pressenbalken 47 Nut
- 8: Werkzeughalter 48 Seitenfläche
- 9: Werkzeughalter 49 Spannklotz
- 10: Doppelpfeil 50 Spannkeil
- 11: Antriebsvorrichtung 51 Stelleinrichtung
- 12: Werkzeug-Wechseleinrichtung 52 Pneumatikzylinder
- 13: Werkzeug-Transportschiene 53 Stellbolzen
- 14: Werkzeug-Transportschiene 54 Federanordnung
- 15: Ringbahn 55 Tiefe (Nut)
- 16: Teilbereich 56 Höhe (Spannteil)
- 17: Teilbereich 57 Kolbenstange
- 18: Ende 58 Doppelpfeil
- 19: Ende 59 Winkeltrieb
- 20: Rückseite 60 Stellkeil
- 21: Biegewerkzeug 61 Stellkeil
- 22: Biegewerkzeug 62 Seitenfläche
- 23: Werkzeugsatz 63 Sackbohrung
- 24: Werkzeugadapter 64 Aufstandsfläche
- 25: Biegestempel 65 Spannmittel
- 26: Biegematrize 66 Aufnahmenut
- 27: Werkteil 67 Spannkopf
- 28: Spannvorrichtung
- 29: Rollapparat
- 30: Werkzeugförderer
- 31: Länge
- 32: Länge
- 33: Weiche
- 34: Werkzeug-Zufuhrbahn
- 35: Werkzeug-Nebenbahn
- 36: Werkzeuglager
- 37: Werkzeuglager
- 38: Schienenstück
- 39: Schienenstück
- 40: Handhabungsroboter

## Patentansprüche

1. Presse (1), umfassend ein erstes und ein zweites Biegewerkzeug (21, 22), welche aus einer Ruhestellung in eine Pressstellung gegeneinander verstellbar sind und zumindest einen ersten Werkzeughalter (8) zur Aufnahme und Befestigung des ersten Biegewerkzeuges (21) an einem ersten Pressenbalken (4) und mit einem zweiten Werkzeughalter (9) zur Aufnahme und Befestigung des zweiten Biegewerkzeuges (22) an einem zweiten Pressenbalken (7) und mit zumindest einer ersten Werkzeug- Transportschiene (13) in Form einer geschlossenen Ringbahn (15), mittels welcher ein Biegewerkzeug (21) an gegenüberliegenden Enden (18) des ersten Werkzeughalters (8) entnommen oder zugeführt werden kann, **dadurch gekennzeichnet, dass** ein erster Teilbereich (16) der ersten Werkzeug- Transportschiene (13) längs dem Werkzeughalter (8) verlaufend mit dem Pressenbalken (4) bewegungsfest verbunden ist und ein zweiter Teilbereich (17) der Werkzeug- Transportschiene (13) eine geschlossene Ringbahn (15) zwischen entgegen gesetzten Enden (18, 19) des ersten Teilbereiches (16) der Werkzeug- Transportschiene (13) bildet.

2. Presse (1) nach Anspruch 1, **dadurch gekennzeichnet, dass** eine zweite- Werkzeug-Transportschiene (14) mit einem ersten Teilbereich (16) der Werkzeug-Transportschiene (14) längs dem zweiten Werkzeughalter (9) verlaufend mit dem Pressenbalken (7) bewegungsfest verbunden ist und mit einem zweiten Teilbereich (17) der Werkzeug-Transportschiene (14) zwischen entgegen gesetzten Enden (18, 19) des ersten Teilbereichs (16) der Werkzeug- Transportschiene (14) eine geschlossene Ringbahn (15) bildet.

3. Presse (1) nach Anspruch 1 oder 2, **dadurch gekennzeichnet, dass** die Biegewerkzeuge (21, 22) einen Werkzeugsatz (23) mit einem Werkzeugadapter (24), der für den Transport in der Ringbahn (15) ausgelegt ist und mit zumindest einem im Werkzeugadapter (24) angeordneten Biegestempel (25) ausbilden.

4. Presse (1) nach Anspruch 1 oder 2, **dadurch gekennzeichnet, dass** die Biegewerkzeuge (21, 22) einen Werkzeugsatz (23) mit einem Werkzeugadapter (24), der für den Transport in einer Ringbahn (15) ausgelegt ist und mit zumindest einer im Werkzeugadapter (24) angeordneten Biegematrize (26) ausbilden.

5. Presse (1) nach Anspruch 3 oder 4, **dadurch gekennzeichnet, dass** der Werkzeugadapter (24) über zumindest einen Rollapparat (29) in der Werkzeug- Transportschiene (13, 14) verstellbar gelagert ist.

6. Presse (1) nach Anspruch 1 oder 2, **dadurch gekennzeichnet, dass** parallel verlaufend zumindest zu jeweils dem zweiten Teilbereich (17) der Werkzeug- Transportschiene (13, 14) ein Werkzeugförderer (30) angeordnet ist.

7. Presse (1) nach Anspruch 6, **dadurch gekennzeichnet, dass** ein Transportmittel des Werkzeugförderers (30) durch eine Förderkette oder einen Förderriemen gebildet ist.

8. Presse (1) nach Anspruch 6 oder 7, **dadurch gekennzeichnet, dass** der Werkzeugförderer (30) mit Andockmitteln für eine Verstellung des Werkzeugsatzes (23) längs der Werkzeug- Transportschiene (13, 14) versehen ist.

9. Presse (1) nach einem der Ansprüche 1 oder 2, **dadurch gekennzeichnet, dass** in der ersten und/oder zweiten Werkzeug-Transportschiene (13, 14) eine Weiche (33) angeordnet ist, welche mit einer Werkzeug-Zuführbahn (34) verbunden ist, die an einem Ende offen ist.

10. Presse (1) nach Anspruch 9, **dadurch gekennzeichnet, dass** in der ersten und/oder zweiten Werkzeug-Transportschiene (13, 14) die Weiche (33) angeordnet ist, welche mit der Werkzeug-Zuführbahn (34) verbunden ist und die Werkzeug-Zuführbahn (34) mit einem Werkzeuglager (36, 37) verbunden ist.

11. Presse (1) nach einem der Ansprüche 1 oder 2, **dadurch gekennzeichnet, dass** in der ersten und/oder zweiten Werkzeug-Transportschiene (13, 14) zwei Weichen (33) angeordnet sind, welche mit einer Werkzeug-Nebenbahn (35) verbunden sind.

12. Presse (1) nach einem der Ansprüche 1 oder 2, **dadurch gekennzeichnet, dass** in der ersten und/oder zweiten Werkzeug-Transportschiene (13, 14) ein schwenkbares Schienenstück (38) angeordnet ist, welches die erste und/oder zweite Werkzeug-Transportschiene (13, 14) mit dem Werkzeuglager (36) verbindet.

13. Presse (1) nach einem der Ansprüche 1 oder 2, **dadurch gekennzeichnet, dass** in der ersten und/oder zweiten Werkzeug-Transportschiene (13, 14) ein verschiebbares Schienenstück (39) angeordnet ist, welches die erste und/oder zweite Werkzeug-Transportschiene (13, 14) mit einem Werkzeuglager (37) verbindet.

14. Presse (1) nach einem der vorhergehenden Ansprüche, **dadurch gekennzeichnet, dass** der Werkzeugadapter (24) des Werkzeugsatzes (23) in die Werkzeugaufnahmen (8, 9) einführ- und befestigbar ist.

15. Presse (1) nach einem der vorhergehenden Ansprüche, **dadurch gekennzeichnet, dass** der Werkzeugadapter (24) mittels einer Spannvorrichtung (28) mit dem Werkzeughalter (8, 9) bzw. dem Pressenbalken (4, 7) kraftschlüssig verbunden ist.

16. Presse (1) nach Anspruch 15, **dadurch gekennzeichnet, dass** eine Stelleinrichtung (51) der Spannvorrichtung (28) für den Werkzeugadapter (24) im Pressenbalken (4, 7) integriert angeordnet ist.

17. Presse (1) nach einem der Ansprüche 15 oder 16, **dadurch gekennzeichnet, dass** die Spannvorrichtung (28) durch einen in einer dem Pressenbalken (4, 7) zugewandten Nut (47) des Werkzeugadapters (24) angeordneten Spannklotz (49) und einem mit diesem zusammenwirkenden, mittels der Stelleinrichtung (51) verstellbaren, in die Nut (47) einragenden Spannkeil (50) gebildet ist.

18. Presse (1) nach Anspruch 16, **dadurch gekennzeichnet, dass** die Stelleinrichtung (51) durch ein Stellmittel, z.B. einen Pneumatikzylinder (52) und einen den Spannkeil (50) aufweisenden, in Richtung des Werkzeugadapters (24) verstellbaren, den Spannkeil (50) aufweisenden Stellbolzen (53) gebildet ist.

19. Presse (1) nach einem der Ansprüche 15 bis 18, **dadurch gekennzeichnet, dass** die Spannvorrichtung (28) eine den Spannkeil (50) mit einer Vorspannkraft gegen den Spannklotz (49) des Werkzeugadapters (24) beaufschlagende Federanordnung (54) aufweist.

20. Presse (1) nach Anspruch 19, **dadurch gekennzeichnet, dass** die Federanordnung (54) durch ein den Stellbolzen (53) umfassendes Federpaket, z.B. Spiraldruckfeder, Tellerfedern, gebildet ist.

21. Presse (1) nach Anspruch 18, **dadurch gekennzeichnet, dass** zur Verstellung des Spannkeils (50) mittels Pneumatikzylinder (52) in eine Freigabestellung der Spannvorrichtung (28) zwischen einer Kolbenstange (57) des Pneumatikzylinders (52) und dem Stellbolzen (53) ein Winkeltrieb (59), z.B. zusammenwirkende Stellkeile (60, 61), angeordnet ist.

22. Presse (1) nach Anspruch 1 oder 2, **dadurch gekennzeichnet, dass** die Werkzeug-Transportschiene (13, 14) innerhalb eines Maschinenrahmens der Presse (1) angeordnet ist.

23. Presse (1) nach Anspruch 2, **dadurch gekennzeichnet, dass** die erste Werkzeug-Transportschiene (13) und die zweite Werkzeug-Transportschiene (14) unterschiedliche Profile aufweisen.

24. Presse (1) nach Anspruch 1 oder 2, **dadurch gekennzeichnet, dass** zumindest einer der Werkzeughalter (8, 9) unmittelbar eine Tragschiene zur Lagerung des Teilbereiches (16) der Werkzeug- Transportschiene (13, 14) ausbildet.

25. Presse (1) nach Anspruch 1, **dadurch gekennzeichnet, dass** der erste Teilbereich (16) und der zweite Teilbereich (17) der Werkzeug- Transportschienen (13, 14) jeweils in einer, zu einer Aufstandsfläche (64) der Presse (1) parallelen Ebene verlaufen.

## Claims

1. A press (1) comprising a first and a second bending tool (21, 22) that can be adjusted relative to one another from an idle position into a pressing position, with at least one first tool holder (8) for receiving and fastening the first bending tool (21) on a first press beam (4) and with a second tool holder (9) for receiving and fastening the second bending tool (22) on a second press beam (7), and with at least one first tool transport rail (13) in the form of a closed circular line (15), by means of which a bending tool (21) can be removed or supplied on opposite ends (18) of the first tool holder (8), **characterized in that** a first section (16) of the first tool transport rail (13) extends along the tool holder (8) and is immovably connected to the press beam (4), and **in that** a second section (17) of the tool transport rail (13) forms a closed circular line (15) between opposite ends (18, 19) of the first section (16) of the tool transport rail (13).

2. The press (1) according to claim 1, **characterized in that** a second tool transport rail (14) is immovably connected to the press beam (7) such that a first section (16) of the tool transport rail (14) extends along the second tool holder (9) and a second section (17) of the tool transport rail (14) forms a closed circular line (15) between opposite ends (18, 19) of the first section (16) of the tool transport rail (14).

3. The press (1) according to claim 1 or 2, **characterized in that** the bending tools (21, 22) form a tool set (23) with a tool adapter (24) designed for the transport along the circular line (15) and with at least one bending punch (25) arranged in the tool adapter (24).

4. The press (1) according to claim 1 or 2, **characterized in that** the bending tools (21, 22) form a tool set (23) with a tool adapter (24) designed for the transport along the circular line (15) and with at least one bending die (26) arranged in the tool adapter (24).

5. The press (1) according to claim 3 or 4, **characterized in that** the tool adapter (24) is adjustably supported in the tool transport rail (13, 14) by means of at least one rolling apparatus (29).

6. The press (1) according to claim 1 or 2, **characterized in that** a tool conveyor (30) is arranged such that it extends parallel to at least the respective second section (17) of the tool transport rail (13, 14).

7. The press (1) according to claim 6, **characterized in that** a transport means of the tool conveyor (30) is formed by a conveyor chain or a conveyor belt.

8. The press (1) according to claim 6 or 7, **characterized in that** the tool conveyor (30) is provided with docking means for an adjustment of the tool set (23) along the tool transport rail (13, 14).

9. The press (1) according to one of claims 1 or 2, **characterized in that** a switch (33) is arranged in the first and/or second tool transport rail (13, 14) and connected to a tool supply line (34) that is open on one end.

10. The press (1) according to claim 9, **characterized in that** a switch (33) is arranged in the first and/or second tool transport rail (13, 14) and connected to a tool supply line (34), and **in that** the tool supply line (34) is connected to a tool storage (36, 37).

11. The press (1) according to one of claims 1 or 2, **characterized in that** two switches (33) are arranged in the first and/or second tool transport rail (13, 14) and connected to a tool branch line (35).

12. The press (1) according to one of claims 1 or 2, **characterized in that** a pivotable rail section (38) is arranged in the first and/or second tool transport rail (13, 14) and connects the first and/or second tool transport rail (13, 14) to the tool storage (36).

13. The press (1) according to one of claims 1 or 2, **characterized in that** a displaceable rail section (39) is arranged in the first and/or second tool transport rail (13, 14) and connects the first and/or second tool transport rail (13, 14) to a tool storage (37).

14. The press (1) according to one of the preceding claims, **characterized in that** the tool adapter (24) of the tool set (23) can be inserted into and fastened in the tool receptacle (8,9).

15. The press (1) according to one of the preceding claims, **characterized in that** the tool adapter (24) is non-positively connected to the respective tool holder (8, 9) and the press beam (4, 7) by means of a tensioning device (28).

16. The press (1) according to claim 15, **characterized in that** an adjusting mechanism (51) of the tensioning device (28) for the tool adapter (24) is integrated into the press beam (4, 7).

17. The press (1) according to one of claims 15 or 16, **characterized in that** the tensioning device (28) is formed by a tensioning block (49) arranged in a groove (47) of the tool adapter (24) that faces the press beam (4, 7), as well as a cooperating tensioning wedge (50) that can be adjusted by means of the adjusting mechanism (51) and protrudes into the groove (47).

18. The press (1) according to claim 16, **characterized in that** the adjusting mechanism (51) is formed by an adjusting means such as, e.g., a pneumatic cylinder (52) and an adjusting bolt (53) featuring the tensioning wedge (50), wherein said adjusting bolt can be adjusted in the direction of the tool adapter (24) and features the tensioning wedge (50).

19. The press (1) according to one of claims 15 to 18, **characterized in that** the tensioning device (28) features a spring arrangement (54) that subjects the tensioning wedge (50) to a pretensioning force against the tensioning block (49) of the tool adapter (24).

20. The press (1) according to claim 19, **characterized in that** the spring arrangement (54) is formed by a spring assembly that encompasses the adjusting bolt (53) such as, e.g., a coil spring or a laminated disk spring.

21. The press (1) according to claim 18, **characterized in that** an angle drive (59) such as, e.g., cooperating adjusting wedges (60, 61), is arranged between a piston rod (57) of the pneumatic cylinder (52) and the adjusting bolt (53) in order to adjust the tensioning wedge (50) into a release position of the tensioning device (28) by means of the pneumatic cylinder (52).

22. The press (1) according to claim 1 or 2, **characterized in that** the tool transport rail (13, 14) is arranged within a machine frame of the press (1).

23. The press (1) according to claim 2, **characterized in that** the first tool transport rail (13) and the second tool transport rail (14) have different profiles.

24. The press (1) according to claim 1 or 2, **characterized in that** at least one of the tool holders (8, 9) directly forms a support rail for supporting the section (16) of the tool transport rail (13, 14).

25. The press (1) according to claim 1, **characterized in that** the first section (16) and the second section (17) of the tool transport rails (13, 14) respectively extend in a plane that lies parallel to a supporting surface (64) of the press (1).

## Revendications

1. Presse (1) comprenant un premier et un deuxième outil de pliage (21, 22), qui peuvent être déplacés à partir d'une position de repos vers une position de pressage l'un par rapport à l'autre et au moins un premier porte-outil (8) pour le logement et la fixation du premier outil de pliage (21) à une première barre de presse (4) et avec un deuxième porte-outil (9) pour le logement et la fixation du deuxième outil de pliage (22) à une deuxième de barre de presse (7) et au moins un premier rail de transport d'outil (13) sous la forme d'une piste annulaire fermée (15), à l'aide duquel un outil de pliage (21) peut être retiré ou amené au niveau des extrémités opposées (18) du premier porte-outil (8), **caractérisée en ce qu'**une première partie (16) du premier rail de transport d'outil (13) s'étendant le long du porte-outil (8) est reliée de manière solidaire en mouvement avec la barre de presse (4) et une deuxième partie (17) du rail de transport d'outil (13) forme une piste annulaire fermée (15) entre des extrémités opposées (18, 19) de la première partie (16) du rail de transport d'outil (13).

2. Presse (1) selon la revendication 1, **caractérisée en ce qu'**un deuxième rail de transport d'outil (14) est relié de manière solidaire en mouvement avec une première partie (16) du rail de transport d'outil (14) s'étendant le long du deuxième porte-outil (9) avec la barre de presse (7) et forme, avec une deuxième partie (17) du rail de transport d'outil (14) entre les extrémités opposées (18, 19) de la première partie (16) du rail de transport d'outil (14), une piste annulaire fermée (15).

3. Presse (1) selon la revendication 1 ou 2, **caractérisée en ce que** les outils de pliage (21, 22) forment un ensemble d'outils (23) avec un adaptateur d'outil (24), qui est conçu pour le transport dans la piste annulaire (15), et avec au moins un poinçon de pliage (25) disposé dans l'adaptateur d'outil (24).

4. Presse (1) selon la revendication 1 ou 2, **caractérisée en ce que** les outils de pliage (21, 22) forment un ensemble d'outils (23) avec un adaptateur d'outil (24), qui est conçu pour le transport dans la piste annulaire (15), et avec au moins une matrice de pliage (26) disposée dans l'adaptateur d'outil (24).

5. Presse (1) selon la revendication 3 ou 4, **caractérisée en ce que** l'adaptateur d'outil (24) est logé de manière mobile par l'intermédiaire d'au moins un appareil de roulement (29) dans le rail de transport d'outil (13, 14).

6. Presse (1) selon la revendication 1 ou 2, **caractérisée en ce que**, parallèlement à au moins la deuxième partie (17) du rail de transport d'outil (13, 14), est disposé un convoyeur d'outil (30).

7. Presse (1) selon la revendication 6, **caractérisée en ce qu'**un moyen de transport du convoyeur d'outil (30) est constitué d'une chaîne de convoyage et d'une courroie de convoyage.

8. Presse (1) selon la revendication 6 ou 7, **caractérisée en ce que** le convoyeur d'outil (30) est muni d'une moyens d'arrimage pour un déplacement de l'ensemble d'outils (23) le long du rail de transport d'outil (13, 14).

9. Presse (1) selon l'une des revendications 1 ou 2, **caractérisée en ce que**, dans le premier et/ou le deuxième rail de transport d'outil (13, 14), se trouve un aiguillage (33) qui est relié à une piste d'alimentation d'outil (34), qui est ouverte à une extrémité.

10. Presse (1) selon la revendication 9, **caractérisée en ce que**, dans le premier et/ou le deuxième rail de transport d'outil (13, 14), est disposé l'aiguillage (33), qui est relié à la piste d'alimentation d'outil (34) et la piste d'alimentation d'outil (34) est reliée avec un palier d'outil (36, 37).

11. Presse (1) selon l'une des revendications 1 ou 2, **caractérisée en ce que**, dans le premier et/ou le deuxième rail de transport d'outil (13, 14), se trouvent deux aiguillages (33) qui sont reliés à une piste secondaire d'outil (35).

12. Presse (1) selon l'une des revendications 1 ou 2, **caractérisée en ce que**, dans le premier et/ou le deuxième rail de transport d'outil (13, 14), se trouve un élément de rail pivotant (38) qui relie le premier et/ou le deuxième rail de transport d'outil (13, 14) avec le palier d'outil (36).

13. Presse (1) selon l'une des revendications 1 ou 2, **caractérisée en ce que**, dans le premier et/ou le deuxième rail de transport d'outil (13, 14), se trouve un élément de rail pivotant (39) qui relie le premier et/ou le deuxième rail de transport d'outil (13, 14) avec un palier d'outil (37).

14. Presse (1) selon l'une des revendications précédentes, **caractérisée en ce que** l'adaptateur d'outil (24) de l'ensemble d'outils (23) peut être inséré et fixé dans les logements d'outils (8, 9).

15. Presse (1) selon l'une des revendications précédentes, **caractérisée en ce que** l'adaptateur d'outil (24) est relié par friction à l'aide d'un dispositif de serrage (28) au porte-outil (8, 9) ou à la barre de presse (4, 7).

16. Presse (1) selon la revendication 15, **caractérisée en ce qu'**un dispositif de réglage (51) du dispositif de serrage (28) pour l'adaptateur d'outil (24) est intégré dans la barre de presse (4, 7).

17. Presse (1) selon l'une des revendications 15 ou 16, **caractérisée en ce que** le dispositif de serrage (28) est constitué d'un coin de serrage (49) disposée dans une rainure (47) de l'adaptateur d'outil (24) orientée vers la barre de presse (4, 7), et d'une cale de serrage (50) interagissant avec celle-ci, dépassant dans la rainure (47) et réglable à l'aide du dispositif de réglage (51).

18. Presse (1) selon la revendication 16, **caractérisée en ce que** le dispositif de réglage (51) est constitué d'une tige de réglage (53), comprenant la cale de serrage (50), réglable à l'aide d'un moyen de réglage, par exemple un cylindre pneumatique (52) comprenant la cale de serrage (50), et réglable en direction de l'adaptateur d'outil (24).

19. Presse (1) selon l'une des revendications 15 à 18, **caractérisée en ce que** le dispositif de serrage (28) comprend un dispositif à ressort (54) pré-contraignant la cale de serrage (50) avec une force de pré-serrage contre la cale de serrage (49) de l'adaptateur d'outil (24).

20. Presse (1) selon la revendication 19, **caractérisée en ce que** le dispositif à ressort (54) est constitué d'un ensemble de ressorts comprenant la tige de réglage (53), par exemple un ensemble de ressorts en spirale, des rondelles-ressorts;

21. Presse (1) selon la revendication 18, **caractérisée en ce que**, pour le réglage de la cale de serrage (50) au moyen d'un cylindre pneumatique (52) vers une position de déverrouillage du dispositif de serrage (28), entre une tige de piston (57) du cylindre pneumatique (52) et la tige de réglage (53), se trouve un renvoi d'angle (59), par exemple des cales de serrage (60, 61) en interaction.

22. Presse (1) selon la revendication 1 ou 2, **caractérisée en ce que** le rail de transport d'outil (13, 14) est disposé à l'intérieur d'un cadre de machine de la presse (1).

23. Presse (1) selon la revendication 2, **caractérisée en ce que** le premier rail de transport d'outil (13) et le deuxième rail de transport d'outil (14) présentent des profils différents.

24. Presse (1) selon la revendication 1 ou 2, **caractérisée en ce qu'**au moins un des porte-outils (8, 9) constitue directement un rail de support pour le logement de la partie (16) du rail de transport d'outil (13, 14).

25. Presse (1) selon la revendication 1, **caractérisée en ce que** la première partie (16) et la deuxième partie (17) des rails de transport d'outil (13, 14) s'étendent chacun dans un plan parallèle à une surface (64) de la presse (1).
